# EUROPÄISCHE PATENTSCHRIFT

(11) **EP 0 068 161 B1**
(45) Veröffentlichungstag und Bekanntmachung des Hinweises auf die Patenterteilung: **20.08.1986**
(21) Anmeldenummer: 82104784.2
(22) Anmeldetag: 01.06.1982
(51) Int. Cl.: H05B 6/80

(54) **Gerät zum Garen, Backen oder Braten von Speisen**
Apparatus for roasting, frying and cooking food
Appareil pour rôtir, frire et cuire des aliments

(30) Priorität: 20.06.1981 DE 3124319
(43) Veröffentlichungstag der Anmeldung: 05.01.1983
(73) Patentinhaber: Buderus Aktiengesellschaft, D-6330 Wetzlar (DE)
(72) Erfinder: Durth, Wilfried, D-5909 Burbach-Wahlbach (DE); Palic, Petar, D-2000 Hamburg 54 (DE)
(74) Vertreter: Benner, Alwin, Dipl.-Ing.

## Beschreibung

Die Erfindung bezieht sich auf ein Gerät zum Garen, Backen oder Braten von Speisen mittels Mikrowellenenergie.

Um die Garung von Speisen in möglichst kurzer Zeit durchführen zu können, ist es üblich dem Garraum Mikrowellenenergie zuzuführen. Die US-A-3 428 772 beschreibt ein solches Gerät mit einem in mehreren Etagen beschickbaren Garraum. Im Bereich der hinteren Garraumwand ist ein sich über die Etagen erstreckender senkrechter Mikrowellenhohlleiter vorgesehen, welcher im Bereich jeder Etage Mikrowellenaustrittsöffnungen aufweist. Ein schwierig zu lösendes Problem besteht aber darin alle Speisen im gesamten Garraum gleichmäßig zu erwärmen. Hierzu reicht es nicht aus, das Hordengestell im Garraum rotieren zu lassen. Außerdem sind solche bewegliche Einbauten für den Betrieb in mancher Hinsicht nachteilig.

Auch die Umwälzung der Heißluft im Garraum, ergänzend zu der Mikrowelleneinspeisung, wie es in der DE-A-1 757892 bzw. FR-A-1 571 130 angegeben ist, bringt kein befriedigendes Ergebnis. Dadurch ist es zwar möglich, die Speisen einerseits von innen heraus zu erwärmen und gleichzeitig auch von außen die gewünschte Bräunung und Krustenbildung zu erreichen, aber ein solches Gerät erlaubt nicht die gleichzeitige Garung von Speisen in mehreren Etagen übereinander. Die gleichmäßige Beaufschlagung der Speisen mit Mikrowellen wird durch die übereinander angeordneten Speisen verhindert.

Der Erfindung liegt die Aufgabe zugrunde, auch in einem Garraum mit übereinanderliegenden Etagen gleichzeitig die Erwärmung mit Mikrowellenenergie und zwangsumgewälzter Luft durchführen zu können.

Diese Aufgabe wird durch die im Kennzeichne des Patentanspruches 1 angegebenen Merkmale gelöst.

Die drei den Garraum durchdringenden Mikrowellenhohlleiter im Bereich der hinteren Garraumwand und zwar mittig und in den hinteren Ecken zur Seitenwand ermöglichen den Garraum optimal auszunutzen, ohne daß in den einzelnen Etagen eine ungleichmäßige Erwärmung befürchtet werden muß. Dies wird durch die Zuordnung je eines eigenen Magnetrons zu den Mikrowellenhohlleitern und die an sich bekannte Umwälzung der Warmluft im Garraum erreicht.

In der Zeichnung ist ein Ausführungsbeispiel der Erfindung dargestellt.

Es zeigen :
Figur 1 den senkrechten und
Figur 2 den waagerechten Schnitt durch ein Gerät.

Innerhalb des Gerätegehäuses 1 befindet sich hinter dem Garraum 2 der Motor 3 für das Lüfterrad 4. Der Garraum 2 wird über die hochfrequenzdichte Tür 5 beschickt. Ein doppelt wirkender Türverschluß 6 verhindert unbeabsichtigtes Öffnen. Die den Garraum 2 umgebenden Luftleitbleche 7 sorgen dafür, daß die vom Lüfterrad 4 geförderte Luft an den Heizkörpern 8 vorbeiströmt und seitlich verteilt in den Garraum gelangt, von wo sie zentral wieder angesaugt wird. Die Luftleitbleche 7 sind gleichzeitig eine Abschirmung für die Mikrowellen zum Lüfterrad, den Heizkörpern etc. Mit 9 ist die Hochfrequenz-Dichtung der Tür 5 und mit 10 eine solche für die Lüfterbleche 7 angedeutet.

Im Geräteboden ist ein Rohr 11 angeschlossen, welches zur Ablauföffnung 12 und gleichzeitig zum Abluftrohr 13 mit der Abluftöffnung 14 führt.

An der Rückseite des Garraumes 2 sind sowohl in den beiden Raumecken als auch in der Mitte je eine Einheit zur Mikrowellenerzeugung angeordnet. Sie bestehen aus je einem Magnetron 15 (in der Fig. 2 ist nur das mittlere angedeutet) mit dem zugehörigen Kühlventilator 16, sowie den senkrechten Mikrowellen-Hohlleitern 17, die über 18 gespeist werden. Die Isolierung 19 schützt das Steuerteil 20 für die Magnetrons. Die Kühlluft wird über den Zuluftfilter 21 zugeführt und jeder Mikrowellen-Hohlleiter 17 ist an der Kopplungsstelle mit dem abnehmbaren Teil 18 mit einer Hochfrequenz-Dichtung 22 versehen.

Mit 23 ist die Bedienungs- und Schalterblende angedeutet. Auf die einzelnen Einschubleisten 25 des Garraums können in verschiedenen Höhen Gargutträger eingeschoben werden. Durch die über die ganze Höhe mit Lufteintrittsöffnungen versehenen Lüfterbleche 7 tritt in den Zwischenraum jeder Etage aus dem Luftkanal 24 für den Umluftbetrieb Warmluft ein. In ähnlicher Weise sind die senkrechten Mikrowellen-Hohlleiter 17 über ihre Höhe mit Austrittsöffnungen für die Mikrowellen versehen. Auch sie können auf diese Weise jeden Etagenzwischenraum erreichen. Die in den Raumecken angeordneten Mikrowellen-Hohlleiter sind dabei so ausgerichtet, daß die Mikrowellen in Raumdiagonalrichtung austreten.

## Patentansprüche

1. Gerät zum Garen, Backen oder Braten von Speisen mittels Mikrowellenenergie, mit einem in mehreren Etagen beschickbaren Garraum (2) und einem von einem Magnetron gespeisten, sich im Bereich der hinteren Garraumwand etwa mittig über die Etagen erstreckenden senkrechten Mikrowellenhohlleiter, welcher Mikrowellenaustrittsöffnungen im Bereich jeder Etage aufweist, dadurch gekennzeichnet, daß
a) der Mikrowellenhohlleiter (17) den Garraum durchdringt und auch in den hinteren Ecken zur Seitenwand je ein senkrechter, den Garraum durchdringender Mikrowellenhohlleiter (17) mit Mikrowellenaustrittsöffnungen im Bereich jeder Etage und mit jeweils einem eigenen Magnetron (15) angeordnet ist und
b) an der hinteren Garraumwand ein Gebläse (4) zur Umwälzung von Warmluft im Garraum vorgesehen ist.

2. Gerät nach den Ansprüchen 1 und 2, dadurch gekennzeichnet, daß die Austrittsöffnungen der in den hinteren Ecken des Garraumes angeordneten Mikrowellen-Hohlleiter (17) die Mikrowellen diagonal in den Garraum austreten lassen.

## Claims

1. Device for cooking, baking, and roasting dishes by means of microwave energy, having a cooking compartment (2) being chargeable in multiple levels and having a microwave guide being supplied by a magnetron and extending in the area of the rear cooking compartment wall approximately centrally and vertically over the various levels, said microwave guide presenting microwave outlet passages in the area of each level, characterized by that
a) the microwave guide (17) penetrates the cooking compartment and that also in the rear corners towards the side wall vertical microwave guides (17) penetrating the cooking compartment and having microwave outlet passages in the area of each level and having one own magnetron (15) each are arranged, and that
b) at the rear cooking compartment wall, a fan (4) for circulation of hot air in the cooking compartment is provided.

2. Device according to claims 1 and 2, characterized by that the outlet passages of the microwave guides (17) arranged in the rear corners of the cooking compartment allow for a diagonal outlet of the microwaves into the cooking compartment.

## Revendications

1. Dispositif pour cuire et rôtir de plats par énergie de micro-ondes, avec un compartiment de cuisine chargeable en plusieurs étages et avec un guide vertical de micro-ondes, qui est alimenté par un magnétron et qui s'étend dans la zone de la paroi arrière du compartiment environ centri- quement sur les étages, ce guide de micro-ondes ayant des orifices de sortie pour les micro-ondes dans la zone de chaque étage, caractérisé en ce que
a) le guide (17) de micro-ondes pénètre le compartiment de cuisine et qu'aussi dans les coins arrière vers la paroi latérale, des guides (17) de micro-ondes verticaux sont prévus, qui pénètrent le compartiment de cuisine et qui ont leurs propres magnétrons (15), et que
b) à la paroi arrière du compartiment de cuisine, un ventilateur (4) pour la circulation d'air chaud dans le compartiment de cuisine est prévu.

2. Dispositif selon les revendications 1 et 2, caractérisé en ce que les orifices de sortie des guides (17) de micro-ondes arrangés dans les coins arrière du compartiment de cuisine permettent une sortie diagonale des micro-ondes dans le compartiment de cuisine.
